# FASCICULE DE BREVET EUROPEEN

(11) **EP 0 177 380 B1**
(45) Date de publication et mention de la délivrance du brevet: **01.06.1988**
(21) Numéro de dépôt: 85401642.5
(22) Date de dépôt: 13.08.1985
(51) Int. Cl.: H01H 9/02, H01H 71/02

(54) **Dispositif de commutation à composition variable réalisable par assemblage d'éléments modulaires**
Schaltvorrichtung mit veränderlicher Zusammensetzung mittels Zusammenbau von modularen Elementen
Switching device with a variable composition by means of modular elements

(30) Priorité: 27.09.1984 FR 8414827
(43) Date de publication de la demande: 09.04.1986
(73) Titulaire: TELEMECANIQUE, 92504 Rueil Malmaison Cedex (FR)
(72) Inventeur: Guery, Jean-Pierre, F-95870 Bezons (FR); Gashet, Gérald, F-92800 Puteaux (FR); Olifant, Jacques, F-92000 Nanterre (FR); Plumeret, Raymond, F-92600 Asnieres (FR)
(74) Mandataire: Marquer, Francis

(56) Documents cités:
- EP-A- 0 036 027
- DE-B- 1 022 298
- DE-B- 1 256 775
- FR-A- 1 228 860
- GB-A- 1 120 649

## Description

La présente invention concerne un dispositif de commutation à composition variable permettant de réaliser diverses fonctions de commutation telles que, par exemple, celles d'un interrupteur, d'un contacteur, d'un contacteur-disjoncteur ou d'un inverseur, par l'assemblage d'éléments modulaires et, en particulier:
d'au moins un module interrupteur commandable par un organe de manoeuvre sur lequel peut être exercée une force extérieure de commande, et
d'au moins un module de commande et/ou de protection comprenant des moyens d'actionnement aptes à appliquer sur ledit organe de manoeuvre une action de commande. Un dispositif du genre mentionné ci-dessus et connu par exemple des documents DE-B-1 256 775 et DE-B-1 022 298.

D'une façon plus précise, le module interrupteur peut comprendre un dispositif interrupteur comportant, incorporé dans un boîtier, au moins un élément de contact fixe, au moins un élément de contact mobile associé audit organe de manoeuvre et pouvant prendre au moins deux positions, à savoir, une première position dans laquelle l'élément de contact mobile est appliqué contre l'élément de contact fixe (état fermé), et une deuxième position dans laquelle l'élément de contact mobile se trouve écarté de l'élément de contact fixe (état ouvert), et des moyens élastiques exerçant sur l'équipage mobile un effort tendant à amener l'élément de contact mobile dans l'une ou l'autre des deux-dites positions.

Par ailleurs, les modules de commande et/ou de protection ulitlisés dans le dispositif de commutation précédemment décrit peuvent être d'au moins deux types différents, à savoir:
des modules de commande directe comprenant des moyens de commande produisant à eux-seuls un ordre à énergie et à vitesse suffisamment élevées pour assurer une commutation correcte du dispositif de commutation, ces moyens de commande étant aptes à agir directement sur les organes de manoeuvre des modules interrupteurs;
des modules de commande indirecte comprenant chacun ou plusieurs éléments de commande et/ou de détection produisant un ordre de commande à énergie et/ou à vitesse insuffisamment élevées pour permettre une commutation correcte du dispositif de commutation et qui agissent sur les organes de manoeuvre des modules interrupteurs par l'intermédiaire d'un dispositif de déclenchement à accumulation d'énergie potentielle.

A titre indicatif, les modules de commande directe peuvent comprendre un dispositif de commande automatique pouvant ne comporter dans sa version la plus simple qu'un électroaimant de commande par tout ou rien dont l'armature mobile est accouplée à un dispositif de transmission mécanique apte à coopérer avec l'organe de manoeuvre d'au moins un module interrupteur. Il est clair cependant que ce module de commande automatique pourrait tout aussi bien être de type bistable, voire même tristable, à commande impulsionnelle (mode télérupteur), à mémorisation d'ordre, etc... De même, il peut inclure des circuits d'alimentation convertisseur alterna- tif/continu par exemple, ou analogiques (fonctionnement pour un ou plusieurs seuils) etc...

Ces modules de commande direct peuvent en outre comprendre plusieurs électro-aimants agissant sur le même dispositif de transmission mécanique.

Les éléments de commande et/ou détection utilisés dans les modules de commande indirecte peuvent par exemple comprendre des détecteurs de surintensités, des organes de détection d'une élévation d'intensité se prolongeant dans le temps, des détecteurs de défaut constaté dans la ligne ou dans un appareil alimenté par la ligne, et/ou des organes de commande manuelle.

Comme précédemment mentionné, ces éléments de commande et/ou de détection agissent sur le déclencheur d'un dispositif de déclenchement à accumultion d'énergie potentielle dont l'actionneur est conçu de manière à exercer une action de commande sur l'organe de manoeuvre d'au moins un module interrupteur.

Il s'avère que dans de nombreuses applications, notamment dans le cas de la réalisation d'un contacteur disjoncteur, le dispositif de commutation doit comprendre au moins un module interrupteur, un module de commande directe et un module de commande indirecte.

En outre, ces modules de commande doivent être à même d'effectuer la commande simultanée de plusieurs modules interrupteurs.

L'invention propose donc un dispositif de commutation à composition variable, du type susdit, faisant intervenir des éléments modulaires présentant des structures telles qu'ils puissent, en s'assemblant les uns aux autres, réaliser de telles fonctions.

Selon l'invention, ce dispositif de commutation est plus particulièrement caractérisé en ce que:
le module interrupteur comprend un boîtier présentant au moins:
deux faces de jonction opposées contre chacune desquelles peut venir s'assembler, par juxtaposition, la face de jonction d'un autre module interrupteur identique,
une face d'assemblage comprenant un orifice de passage ou d'accès audit organe d'actionnement et, de part et d'autre de cet orifice, deux plages d'assemblage munies, chacune, de moyens de fixation d'un module de commande et/ou de protection, et
les modules de commande et/ou de protection comprennent chacun un boîtier présentant au moins une face d'assemblage munie de moyens de fixation aptes à coopérer avec les moyens de fixation de l'une des plages d'assemblage de manière qu'en position fixée d'un module de commande sur une plage d'asemblage lesdits moyens d'actionnement soient situés au droit dudit organe de manoeuvre.

Avantageusement, le boîtier du module de commutation peut comprendre une face de support munie d'un dispositif de fixation sur une structure de support apte à recevoir plusieurs modules interrupteurs juxtaposés les uns aux autres pardeuxfacesde jonction respectives.

Par ailleurs, le dispositif de commutation peut comprendre des moyens d'accouplement tels qu'une barrette d'accouplement permettant de relier mécaniquement les organes de manoeuvre de plusierus modules interrupteurs assemblés les uns aux autres par juxtaposition, de manière à ce que le dispositif interrupteur de ces modules puisse être actionné simultanément par un ou plusierus modules de commande.

En outre, dans le cas où le dispositif de commutation fait intervenir au moins un module interrupteur assemblé à deux modules de commande et/ou de protection dont l'un est équipé d'au moins un élément de manoeuvre auxiliaire et dont l'autre est équipé d'au moins un élément de commande auxiliaire apte à être actionné par ledit élément de manoeuvre auxiliaire, les boîtiers desdits modules de commande et/ou de protection comprennent chacun une face de dialogue munie d'une fenêtre de dialogue. Ces faces de dialogue sont alors agencées de telle manière que, lorsque ces deux modules de commande et/ou de protection sont assemblés sur les deux plages d'assemblage respectives du boîtier d'un module interrupteur, les faces de dialogue de ces deux modules de commande soient disposées face à face, avec les fenêtres de dialogue en vis-à- vis, de manière à pouvoir relier mécaniquement l'élément de manoeuvre auxiliaire à l'élément de commande auxiliaire au moyen d'une liaison mécanique passant au travers desdites fenêtres de dialogue.

Des modes de réalisation de l'invention seront décrits ci-après, à titre d'exemples non limitatifs, avec référence aux dessins annexés dans lequels:

La figure 1 est une perspective schématique illustrant un mode d'assemblage de plusieurs modules interrupteurs et de plusieurs modules de commande et/ou de protection.

La figure 2 est une coupe schématique illustrant un assemblage de deux modules de commande sur un module interrupteur.

La figure 3 est un schéma élecromécanique illustrant différentes fonctions réalisables à l'aide du dispositif de commutation représenté figure 2.

La figure 4 est une représentation schématique du circuit d'alimentation de la bobine de l'électroaimant utilisé dans le dispositif de la figure 3.

La figure 5 représente une variante du module interrupteur.

La figure 6 représente une variante d'un module de commande à action indirecte adapté au module interrupteur représenté figure 5.

La figure 7 est une représentation schématique illustrant un autre mode d'assemblage du dispositif de commutation selon l'invention.

Il convient de noter tout d'abord que pour la clarté du dessin, les boîtiers des modules interrupteurs 1, 1 ', 1" et des modules de commande 2, 3 représentés sur la figure 1 présentent une forme sensiblement parallélépipédique. Toutefois, il est bien clair que cette forme n'est pas limitative et que ces boîtiers pourraient présenter des formes différentes.

D'une façon plus précise, les boîtiers des modules interrupteurs 1, 1', 1" comprennent chaucun:
deux faces de jonction opposées parallèles 4, 5;
deux faces latérales 6, 7;
une face de support 8; et
une face d'assemblage 9 opposée à la face de support 8.

La face d'assemblage 9 comprend généralment en son centre un orifice 10 au travers duquel passe le poussoir 11 servant à l'actionnement du dispositif interrupteur logé dans le boîtier 1, ainsi que, de part et d'autre de cet évidement, deux plages d'assemblage 12, 13 destinées à recevoir chacune un module de commande 2, 3.

Chacune de ces plages d'assemblage 12, 13 comprend des moyens de centrage 14, 15 et des moyens de fixation d'un module de commande 2, 3.

Dans l'exemple représenté, ces moyens de centrage 14, 15 peuvent par exemple consister en des évidements dans lesquels peuvent venir s'engager des tétons 16, 17 prévus sur les boîtiers des modules de commande 2, 3, tandis que les moyens de fixation consistent alors en des tétons à tête 18, 19 destinés à venir s'encliqueter dans des moyens d'encliquetage 21, 22 équipant les boîtiers des modules de commande 2, 3.

La face de support 8 du boîtier comprend un profil d'assemblage 23 formant une concavité prismatique, de section trapézoïdale axée perpendiculairement aux faces de jonction 4, 5, de manière à permettre le montage de plusieurs modules interrupteurs 1,1',1" ... juxtaposés au niveau de leur face de jonction 4, 5 sur un même rail profilé de support 24 (représenté schématiquement).

Par ailleurs, les faces latérales 6, 7 des boîtiers des modules interrupteurs 1, 1'... peuvent être équipées de moyens de connexion x,y-x',y'... destinés à être raccordés aux conducteurs d'amenée de courant des dispositifs interrupteurs logés dans ces boîtiers.

Dans cet exemple, les boîtiers des modules de commande 2, 3 comprennent chacun une face d'assemblage 25, 26 équipée de moyens de centrage 16, 17 et de fixation 21,22 aptes à coopérer avec les moyens correspondants 14, 15-18, 19 prévus sur chacune des plages d'assemblage 12, 13 des boîtiers des modules interrupteurs 1, 1', 1"...

Ils comprennent également un orifice de passage 27, 28 d'un levier d'actionnement 29,30 disposé de telle manière qu'une fois qu'un module de commande 2, 3 est assemblé sur une plage d'assemblage 12, 13 d'un module interrupteur 1, 1', 1"..., son lèvier d'actionnement 29, 30 s'étende au droit du poussoir 11 et puisse coopérer avec celui-ci.

Bien entendu, ces orifices de passage 27, 28 pourraient être disposés autrement, par exemple dans une face d'assemblage 25, 26. En outre, les orifices de passage 27 des boîtiers de commande 2 peuvent être décalés par rapport aux orifices de passage 28 des boîtiers de commande 3 pour éviter que le levier de l'un de ces modules puisse venir buter contre le levier d'un autre module et rendre ainsi impossible l'assemblage.

Pour permettre un actionnement simultané des modules interrupteurs par les modules de commande, les poussoirs 11, 11'... sont solidarisés les uns aux autres par une barrette de liaison 111 qui s'étend parallèlement à l'axe longitudinale du rail de support 24.

Les faces 42, 43 des boîtiers de commande 2, 3 qui sont opp osées aux faces de dialogue 32, 33 sont munies de moyens de connexion A_{1,} A₂, B_{1,} B₂, S_{1,} S₂, T" T₂ dont le rôle sera ultérieurement précisé.

Les dispositifs interrupteurs 1 logés dans les boîtiers des modules interrupteurs peuvent être du type de celui représenté sur la figure 2 qui comprend, de façon classique:
deux éléments de contact fixes 50, 51 portés par deux conducteurs respectifs 52, 53 (ou amenées de courant) monté sur la paroi supérieure de la face d'assemblage du boîtier,
un équipage mobile comprenant un porte-contact mobile 54en un matériau électriquement conducteur et sur lequel sont montés deux éléments de contact mobiles destinés à coopérer avec les éléments de contact fixes respectifs 55, 56,
un organe de manoeuvre (poussoir 11 ) solidaire du porte-contact mobile 54 et passant au travers de l'orifice 10 prévu dans la face d'assemblage du boîtier,
un ressort 57 disposé entre la paroi inférieure 14 du boîtier et le porte-contact mobile 54 de manière à exercer une force tendant à amener les élements de contact mobiles 55, 56 contre les éléments de contact fixes 50, 51.

Bien entendu, cet interrupteur peut en outre comprendre tous les équipements dont sont habituellement munis les interrupteurs tels que, par exemple, des ailettes de fractionnement des arcs 58, des canaux de décompression, etc... Par ailleurs, les conducteurs 52, 53 présentent une forme repliée permettant le développement de forces de répulsion agissant sur le porte-contact mobile 54 sous l'effet du courant circulant dans l'interrupteur.

Il est clair que du fait de l'action du ressort 57, ce dispositif interrupteur se trouve en position normalement fermée, l'ouverture étant alors obtenue en exerçant sur le poussoir 11 une pression antagoniste à celle du ressort 57.

Dans l'exemple représenté sur la figure 2, le module interrupteur 1 est équipé d'un module de commande directe 2 et d'un module de commande indirecte 3, l'ensemble constituant un contracteur-disjoncteur.

Le module de commande directe 2 comprend, logé à l'intérieur du boîtier, deux électro-aimants 61, 62 dont les armatures mobiles 63 (dont une seule a été représentée) sont accouplées au levier oscillant 29 dont un bras 66 passe au travers du boîtier par l'orifice 27 et coopère avec le poussoir 11. L'électro- aimant 61 sert à la commande automatique, tandis que l'électro-aimant 62 peut, par exemple, faire partie d'un circuit de commande à manque de tension.

Le fonctionnement de ce module de commande 2 est alors le suivant:
à l'état excité, l'armature mobile 54 des électroaimants 51, 52 vient s'appliquer contre les armatures fixes 55 en faisant, grâce au ressort 67, pivoter le levier 29 qui libère le poussoir 11; sous l'effet du ressort 57, les éléments de contact mobiles 55, 56 viennent s'appliquer sur les éléments de contact fixes 50, 51; l'interrupteur est alors à l'état fermé,
dès que le courant cesse de circuler dans l'un ou l'autre des électro-aimants, l'armature mobile 64 de cet électro-aimant qui se trouve sollicitée par un ressort (non représenté), s'écarte de l'armature fixe 65 et fait basculer le levier 29; celui-ci repousse alors le poussoir 11 à l'encontre de l'action du ressort 57, et provoque le passage à l'état ouvert de l'interrupteur.

L'alimentation de la bobine de l'électro-aimant 62 s'effectue par les bornes B₁ et 8₂, tandis que l'alimentation de la bobine de l'électro-aimant 61 s'effectue par les bornes A_{1,} A₂ par l'intermédiaire d'un circuit comprenant, en série, trois contacts auxiliaires à ouverture K" K₂, K₃, dont les poussoirs 70, 71 et 72 sont disposés dans l'axe des fenêtres de dialogue 34, 35, 36.

Le module de commande indirecte comprend, quant à lui, un dispositif de déclenchement à accumulation d'énergie potentielle 73 comportant:
un levier d'actionnement 30 coopérant avec le poussoir 11;
un poussoir d'actionnement auxiliaire 74, actionné en synchronisme avec le levier 30, ce poussoir étant disposé au droit de la fenêtre de dialogue 39;
un poussoir d'armement 75 passant au travers d'une ouverture prévu sur la face supérieure du boîtier; et
un déclencheur constitué par un levier oscillant 76 dont la rotation est commandée par trois dispositifs de protection, à savoir, un dispositif de protection contre les surintensités brutales 77, un dispositif de détection sensible à un défaut constaté dans la ligne ou dans un appareil alimenté par la ligne 78 et un dispositif de protection contre les élévations d'intensité se prolongeant dans le temps 79.

Ce dispositif de déclenchement est conçu de manière à présenter deux états stables, à savoir, un état armé et un état déclenché, ainsi que deux phases transitoires, à savoir, une phase d'armement obtenue par une action sur le poussoir d'armement et une phase de déclenchement obtenue par une action sur le levier oscillant 76.

Le levier d'actionnement 30 et le poussoir 74 peuvent prendre successivement deux positions stables correspondant aux deux états stables, à savoir:
une position déclenchée, dans laquelle le levier 30 exerce, sur le poussoir 11, une action antagoniste à celle du ressort 57, pour assurer le maintien de l'interrupteur à l'état ouvert, et dans laquelle le poussoir 74 est à l'état déployé, et
une position armée, dans laquelle le levier 30 autorise le retour de l'interrupteur à l'état fermé, et dans laquelle le poussoir est à l'état rentré.

Bien entendu, le dispositif de déclenchement comprend également des moyens d'accumulation d'énergie potentielle propes à stocker une fraction de l'énergie potentielle exercée sur le poussoir 75 lors de la phase d'armement et de la restituer ensuite sur le levier 30 et sur le poussoir 74 lors de la phase de déclenchement.

Les dispositifs de protection 77, 78 comprennent chacun un poussoir 80, 81 coopérant avec le levier oscillant 76 et un poussoir auxiliaire 82, 83 disposé au droit des fenêtres de dialogue 37, 38.

Les poussoirs auxiliaires 74, 82, 83 peuvent être avantageusement couplés aux poussoirs 70, 71 et 72 des contacts auxiliaires K_{1,} K₂, K₃ au moyen de tiges de liaison 84, 85, 86 passant au travers des fenêtre de dialogue 34, 35, 36 du module de commande 2 et des fenêtres de dialogue 37, 38, 39 du module de commande 3.

Il convient de noter que les liaisons électriques des dispositifs de protection 77, 78 et 79 peuvent être respectivement assurées au moyen de bornes de connections Si, S₂ - Tᵢ, T₂ - U_{1,} U₂ situées du côté du module de commande 3 opposé à la face de dialogue 33.

La figure 3 est un schéma théorique d'un contacteur à haut pouvoir de coupure réalisable à partir d'une structure telle que celle représentée figure 2.

Dans cet exemple, l'interrupteur comprend au moins deux éléments de contact fixes 50, 51 raccordés aux deux parties 93, 94 d'une ligne de transport de courant. A ces deux éléments de contact fixes 50, 51 sont associés deux éléments de contact mobiles 55, 56 montés sur un porte-contact mobile 54 sollicité par un ressort 57 qui exerce une force F tendant à refermer l'interrupteur. L'ouverture de cet interrupteur peut être provoquée par une pluralité de moyens capables d'exercer sur l'équipage mobile 54 une force antagoniste à celle du ressort 57 et de valuer plus élevée. Dans cet exemple, ces moyens comprennent plus particulièrement:
un dispositif de commande automatique A (module de commande 2) pouvant consister en l'électro-aimant 61 représenté sur la figure 2; ce dispositif de commande peut en outre comprendre les contacts auxiliaires K_{1,} K₂, K₃ montés en série dans le circuit d'alimentation de la bobine B de l'électro- aimant, comme représenté figure 4;
un dispositif de commande M sensible à un manque de tension, par exemple sur les ciruits de contrôle, le contact référencé CI figurant la commande par manque de tension; le dispositif peut comprendre un électro-aimant du type de celui, 62, représenté figure 2, et qui effectue en outre la commande d'un quatrième contact auxiliaire K4 en série dans le circuit de la bobine B;
un dispositif de déclenchement S du type de celui précédemment décrit dont le déclencheur est commandé par le détecteur de surintensité 79, par un organe de détection 77 d'une élévation d'intensité se prolongeant dans le temps, par un détecteur de défaut 78 sensible à un défaut constaté dans la ligne ou dans un appareil alimenté par la ligne, ce détecteur de défaut 78 pouvant avoir une action instantanée ou temporisée, directe ou différentielle, etc..., et par un organe de commande manuelle Ma.

Le dispositif de déclenchement S peut en outre actionner, grâce à une liaison mécanique (poussoir auxiliaire 74, tige 84) ou électrique, l'interrupteur auxiliaire K_{1,} de manière à provoquer la coupure du circuit qui alimente la bobine de l'électro-aimant du dispositif de commande automatique A, en vue de confirmer la coupure de l'interrupteur provoquée par le dispositif de déclenchement S.

De même, l'organe de détection 77, le détecteur de défaut 78 et le dispositif de commande M peuvent respectivement agir, d'une façon analogue, sur les contacts auxiliaires K₂, K₃, K₄ du circuit d'alimentation de la bobine B.

On rappelle que les liaisons électriques entre la ligne de courant 94 et les dispositifs de protection 77, 79 peuvent s'effectuer au moyen des connecteurs S_{1,} S₂ - U_{1,} U₂ prévus sur le boîtier.

Toutefois, ces liaisons peuvent être effectuées, d'une façon plus avantageuse, grâce aux dispositions représentées sur les figures 5 et 6.

Ainsi, tel que représenté sur la figure 5, le module interrupteur 1 comprend une amenée de courant réalisée en deux parties 101, 102 comportant deux connecteurs femelles 103, 104, respectifs. Ces deux connecteurs 103, 104 qui débouchent sur la plage d'assemblage 13 du boîtier peuvent recevoir un cavalier conducteur 105, protégé par un cache isolant 106, qui permet d'assurer la continuité électrique entre les deux parties 101 et 102.

Par ailleurs, le module de commande indirecte 13 comprend deux broches conductrices 107, 108 disposées sur la face d'assemblage 26 du boîtier, de manière à pouvoir s'engager dans les connecteurs femelles 103,104 iors de l'assemblage du module de commande indirecte 3 sur le module interrupteur 1.

Les deux broches 107, 108 sont respectivement connectées aux dispositifs de protection (magnéto- thermiques) quis comprennent, dans ce cas d'espèce, un électro-aimant 110 et un bilame 111 réchauffé par une résistance thermique 112.

Ainsi, lorsque le module interrupteur 1 est utilisé seul ou associé à un module de commande directe, la ligne de puissance est raccordée aux bornes de connexion x et y et le cavalier est engagé dans les connecteurs femelles 103, 104. Bien entendu, dans ce cas, lorsque le dispositif interrupteur du module 1 (ou lorsque la ligne) est hors tension par coupure amont, on peut retirer le cavalier 105 hors charge et assurer ainsi le sectionnement de la ligne de puissance.

Bien entendu, lorsque le dispositif interrupteur du module 1 est multipolaire et que, dans ce cas, son équipage mobile 54 porte plusieurs couples d'éléments de contact mobiles 55, 56 coopérant avec plusieurs couples d'éléments de contact fixes respectifs 57, 58, de manière à former autant de contacts reliés chacun à une ligne respective, il est nécessaire de prévoir, pour chaque ligne, un ensemble faisant intervenir une amenée de courant en deux parties 101, 102, deux connecteurs femelles 103, 104, un cavalier conducteur 105 ou une paire de broches 107, 108 prévue sur le module de commande indirecte 3 correpondant.

Il est à noter que dans l'exemple représenté figure 6, le module de commande indirecte 3 comprend une borne y' pouvant se raccorder à une borne de connexion y du dispositif interrupteur 1 sur la ligne de puissance.

Cette borne y'setrouve elle-même reliée à la broche 107 par l'intermédiaire de la résistance 112, du bilame 111 et de l'électro-aimant 110. Dans ce cas, la broche 108 ne se trouve par utilisée et peut être supprimée.

Cette solution qui limite au maximum les chutes de tension sera, de préférence, utilisée dans le cas de courants élevés.

Par contre, dans le cas de courants suffisamment faibles, la borne y' n'est pas nécessaire et la résistance 112 peut être alimentée grâce à sa liaison à la broche 108.

Bien entendu, l'invention ne se limite pas aux seuls modes d'essemblages précédemment décrits.

Ainsi, par exemple, les modules interrupteurs 1, 1', 1" pourraient être empilés les uns sur les autres, comme représenté figure 7, la face d'assemblage de l'un des modules interrupteurs venant s'assembler sur la face de support d'un autre module interrupteur.

Dans ce cas, les modules de commande 2 et 3 sont montés sur la face d'assemblage du module interrupteur situé au sommet de la pile.

Ces modules de commande peuvent alors avoir leurs leviers d'actionnement 29, 30 décalés en hauteur, et il convient de prévoir un dispositif de transmission reliant les équipages mobiles de ces interrupteurs, une fois empilés entre eux, et aux leviers d'actionnement 29, 30.

La liaison des équipages mobiles 54 peut être réalisée simplement en prévoyant, sur la face de support des modules 1, un orifice 120 (figure 2) disposé de telle manière que dans un empilage, le poussoir 11 de ces modules 1 passe par cet orifice 120 et vienne naturellement en appui sur l'équipage mobile 54 (ou une pièce rapportée sur celui-ci) du module 1 directement monté sur sa face d'assemblage 12.

## Revendications

1. Dispositif de commutation à composition variable réalisable par assemblage d'éléments modulaires et d'au moins un module interrupteur (1) comprenant un dispositif interrupteur commandable par un organe de manoeuvre (11) sur lequel peut être exercée une force extérieure de commande, et au moins un module de commande et/ou de protection (2, 3) comprenant des moyens d'actionnement (29, 30) aptes à appliquer, sur ledit organe de manoeuvre (11), une force de commande,
caractérisé en ce que:
le module interrupteur (1) comprend un boîtier présentant au moins:
deux faces de jonction opposées (4, 5) contre chacune desquelles peut venir s'assembler, par juxtaposition, la face de jonction d'un autre module interrupteur (1) identique,
une face d'assemblage (9) comprenant un orifice de passage ou d'accès (10) audit organe d'actionnement (11) et, de part et d'autre de cet orifice (10), deux plages d'assemblage (12, 13) munies, chacune, de moyens de fixation (14, 15 - 18, 19) d'un module de commande et/ou de protection (2, 3), et
les modules de commande et/ou de protection (2, 3) comprennent chacun un boîtier présentant au moins une face d'assemblage (25, 26) munie de moyens de fixation (16, 17 - 21, 22) aptes à coopérer avec les moyens de fixation (14, 15 -18, 19) de l'une des plages d'assemblage (12, 13) de manière qu'en position fixée d'un module de commande (2, 3) sur une plage d'assemblage (12, 13) lesdits moyens d'actionnement (29, 30) soient situés au droit dudit organe de manoeuvre (11).

2. Dispositif selon la revendication 1, caractérisé en ce que le boîtier du module de commutation comprend en outre une face de support (8) munie d'un dispositif de fixation (23) dudit module (1) sur une structure de support (24).

3. Dispositif selon la revendication 2, caractérisé en ce que le dispositif de fixation (23) et ladite structure de support (24) sont conçus de manière à recevoir plusieurs modules interrupteurs (1) juxtaposés l'un à l'autre par deux faces de jonction (4, 5) respectives.

4. Dispositif selon l'une des revendications précédentes, caractérisé en ce qu'il comprend des moyens d'accouplement (111) aptes à relier mécaniquement les organes de manoeuvre (11, 11') de plusieurs modules interrupteurs (1, 1') assemblés l'un à l'autre par juxtaposition, de manière à ce que les dispositifs interrupteurs de ces modules (1) puissant être actionnés simultanément par un ou plusieurs modules de commande (2, 3).

5. Dispositif selon l'une des revendications précédentes, caractérisé en ce que les moyens de fixation (18, 19 - 21, 22) prévus sur les plages de fixation (12, 13) et sur les modules de commande et/ou de protection (2, 3) consistent en des moyens d'assem- blàge par encliquetage.

6. Dispositif selon l'une des revendications précédentes, faisant intervenir au moins un module interrupteur (1 ) assemblé à deux modules de commande et/ou de protection (2, 3), dont l'un est équipé d'au moins un élément de commande auxiliaire (82, 83, 74) et dont l'autre est équipé d'au moins un contact auxiliaire (Kᵢ, K₂, K₃) apte à être actionné par ledit élément de commande auxiliaire, caractérisé en ce que les boîtiers desdits modules de commande et/ou de protection comprennent chacun une face de diaio- gue (32, 33) munie d'au moins une fenêtre de dialogue (34 à 39) donnant accès, selon le cas, audit élément de commande auxiliaire (82, 83, 74) ou audit élément de contact auxiliaire (K_{1,} K₂, K₃), et en ce que l'agencement desdits modules de commande (2, 3) est tel que lorsque ces modules sont assemblés sur les deux plages d'assemblage (12, 13) du boîtier du module interrupteur (1 les faces de dialogue (32, 33) soient face à face et les fenêtres de dialogue correspondantes (34 à 36 et 35 à 39) soient au droit l'une de l'autre, de manière à pouvoir relier ledit élément de commande auxiliaire (82, 83, 74) audit élément de contact auxiliaire (K_{1,} K₂, K₃) par une liaison mécanique (84, 85, 86) passant par lesdites fenêtres de dialogue.

7. Dispositif selon la revendication 6, faisant intervenir au moins un module interrupteur (1) assemblé à un module de commande directe (2) comprenant au moins un électro-aimant de commande automatique (61 ) dont la bobine est alimentée par un circuit comprenant au moins un contact auxiliaire (Ki) associé à une fenêtre de dialogue (36), et à un module de commande indirecte (3) comprenant au moins un dispositif de commande et/ou de protection (77, 78, 79) agissant sur l'organe d'actionnement (11) du module interrupteur (1) par l'intermédiaire d'un dispositif de déclenchement à énergie potentielle (73), caractérisé en ce que le dispositif de déclenchement comprend un élément de commande auxiliaire (74) associé à une fenêtre de dialogue (39) et apte à assurer la commande dudit contact auxiliaire (K₁) par l'intermédiaire d'un dispositif de transmission mécanique (84).

8. Dispositif selon l'une des revendications 6 et 7, faisant intervenir au moins un module interrupteur assemblé à un module de commande directe (2) comprenant au moins un électro-aimant de commande automatique dont la bobine est alimentée par un circuit comprenant au moins un contact auxiliaire (K₂), et à un module de commande indirecte (3) comprenant au moins un dispositif de commande et/ou de protection (77, 78, 79) agissant sur l'organe d'actionnement (11) du module interrupteur (1) par l'intermédiaire d'un dispositif de déclenchement à énergie potentielle (73), caractérisé en ce que ledit dispositif de commande et/ou de protection comprend un élément de commande auxiliaire (83) associé à une fenêtre de dialogue (38) et apte à assurer la commande dudit contact auxiliaire (K₂) par l'intermédiaire d'un dispositif de transmission mécanique (85).

9. Dispositif selon l'une des revendications précédentes, caractérisé en ce qu'il comprend un module interrupteur (1) dont le dispositif interrupteur comporte une amenée de courant réalisé en deux parties (101, 102) comportant deux conducteurs femelles (103, 104) débouchant sur l'une desdites plages d'assemblage (13) et sur lesquels peuvent êrtre embrochés:
un cavalier conducteur (105) assurant la continuité électrique entre les deux dites parties (101, 102), ou
deux broches (107, 108) prévues sur la face d'assemblage d'un module de commande (2, 3).

10. Dispositif selon l'une des revendications précédentes, caractérisé en ce que les susdits modules interrupteurs comprennet des moyens permettant leur assemblage par empilage, de telle sorte que la face d'assemblage de l'un des modules interrupteurs s'assemble sur la face de support (8) d'un autre module interrupteur (1 ), en ce que, dans ce cas, les susdits modules de commande sont montés sur la face d'assemblage du module interrupteur (1) situé au sommet de la pile, et en ce que lesdits modules interrupteur (1 ) comprennent des moyens de liaison mécanique de leurs équipages mobiles.

11. Dispositif selon la revendication 1, caractérisé en ce que les susdits moyens de liaison mécanique comprennet un orifice (120) ménagé sur la face de support (8) des modules interrupteurs (1) et agencé de telle manière qu'une fois un empilage réalisé, le poussoir (11) de l'un de ces modules (1) passe par cet orifice (120) et vienne en appui sur l'équipage mobile (54) du module interrupteur (1) directement monté sur sa face d'assemblage.

## Patentansprüche

1. Schaltvorrichtung mit veränderlicher Zusammensetzung mittels Zusammenbau von modularen Elementen und mindenstens einem Schaltmodul (1) mit einer, von einem Schaltorgan (11) gesteuerten Schaltvorrichtung, auf das eine von aussen einwirkende Steuerkraft ausgeübt werden kann, und mindestens einem Steuer-und/oder Schutzmodul (2, 3) mit Betätigungsmitteln (29, 30), die auf besagtes Schaltorgan (11) eine Steuerkraft ausüben können, dadurch gekennzeichnet, dass
das Schaltmodul (1) ein Gehäuse aufweist, mit wenigstens:
zwei entgegengesetzten Anlageflächen (4, 5), mit denen jeweils, durch Nebeneinandermontage, die Verbindungsfläche eines anderen identischen Schaltmoduls (1) zusammengefügt werden kann,
einer Verbindungsfläche (9), mit einer Durchgangsöffnung oder Zugangsöffnung (10) zu besagtem Betätigungsorgan (11) und zu beiden Seiten dieserÖffnung (10), zwei Verbindungsfiächen (12,13), die jeweils mit Mitteln (14, 15 - 18, 19) zur Befestigung eines Steuer- und/oder Schutzmoduls (2, 3) versehen sind, und
wobei die Steuer- und/oder Schutzmodule (2, 3) jeweils ein Gehäuse aufweisen mit mindestens einer Verbindungsfläche (25, 26), welche mit Befestigungsmitteln (16, 17 - 21, 22) versehen ist, die mit den Befestigungsmitteln (14, 15 - 18, 19) einer der Verbindungsflächen (12, 13) zusammenarbeiten, so dass, wenn ein Steuermodul (2, 3) auf einer Verbindungsfläche (12, 13) befestigt ist, besagte Betätigungsmittel (29, 30) mit besagtem Schaltorgan (11) fluchtend angeordnet sind.

2. Vorrichtung nach Anspruch 1, dadurch gekennzeichnet, dass das Gehäuse des Schaltmoduls ausserdem eine Auflagefläche (8) aufweist, welche mit einer Vorrichtung (23) zur Befestigung des besagten Moduls (1) auf einer Auflagestruktur (24) versehen ist.

3. Vorrichtung nach Anspruch 2 dadurch gekennzeichnet, dass besagte Befestigungsvorrichtung (23) und besagte Auflagestruktur (24) so angelegt sind, dass sie mehrere Schaltmodule (1) aufnehmen können, die mittels zweier jeweiliger Anlageflächen (4, 5) nebeneinander angeordnet sind.

4. Vorrichtung nach einem der vorhergehenden Ansprüche, dadurch gekennzeichnet, dass sie Kuppelelemente (111) aufweist, zur mechanischen Verbindung der Betätigungsorgane (11, 11') mehrerer durch Nebeneinandermontage zusammengefügter, Schaltmodule (1, 1'), so dass die Schaltvorrichtungen der besagten Module (1) gleichzeitig von einem oder mehreren Steuermodulen (2, 3) betätigt werden können.

5. Vorrichtung nach einem der vorhergehenden Ansprüche, dadurch gekennzeichnet, dass die auf den Befestigungsflächen (12, 13) und auf den Steuer- und/oder Schutzmodulen vorgesehenen Befestigungsmitttel (18, 19 - 21, 22) Einrastverbindungsmittel sind.

6. Vorrichtung nach einem der vorhergehenden Ansprüche, welche mindestens ein Schaltmodul (1) verwendet, das mit zwei Steuer- und/oder Schutzmodulen (2, 3) verbunden ist, von denen wenigstens eines mit mindestens einem zusätzlichen Steuerelement (82, 83, 74) ausgerüstet ist und das andere mit wenigstens einem zusätzlichen Kontakt (Ki, K₂, K₃), der von besagtem zusätzlichen Steuerelement betätigt werden kann, dadurch gekennzeichnet, dass die Gehäuse der besagten Steuer-und/oder Schutzmodule jeweils eine Dialogfläche (32, 33) aufweisen, die mit mindestens einem Dialogfenster (34 bis 39) versehen ist, welches, je nachdem, den Zugang zu besagtem zusätzlichem Steuerelement (82, 83, 74) oder zu besagtem zusätzlihem Kontaktelement (Kᵢ, K₂, K₃) ermöglicht, und dass die besagten Steuermodule (2, 3) so ausgelegt sind, dass, wenn diese Module auf den beiden Verbindungsflächen (12, 13) des Schaltmodul(1)-gehäuses zusammengefügt sind, die Dialogflächen (32, 33) einander gegenüberliegen und die entsprechenden Dialogfenster (34-36 und 35-39) jeweils fluchtend angeordnet sind, so dass besagtes zusätzliches Steuerelement, (82, 83, 74) an besagtes zusätzliches Kontaktelement (Ki, K₂, K₃) mittels einer durch besagte Dialogfenster führenden mechanischen Verbindung (84, 85, 86) angeschlossen werden kann.

7. Vorrichtung nach Anspruch 6, welche mindestens ein Schaltmodul (1) verwendet, das mit einem direkten Steuermodul (2) verbunden ist, welches mindestens einen Elektromagneten zur automatischen Steuerung (6) aufweist, dessen Spule von einem Schaltkreis gespeist wird, der mindestens einen zusätzlichen Kontakt (K₁) enthält, welcher einem Dialogfenster (36) und einem indirekten Steuerorgan (3) zugeordnet ist, welch letzteres mindenstens eine Steuer- und/oder Schtzvorrichtung (77, 78, 79) enthält, durch die das Betätigungsorgan (11) des Schaltmoduls (1) mittels eines Potentialenergie-Auslöseorgans (73) beaufschlagt wird, dadurch gekennzeichnet, dass das Auslöseorgan ein zusätzliches Steuerorgan (74) aufweist, das einem Dialogfenster (39) zugeordnet ist und besagten zusätzlichen Kontakt (K₁) durch eine mechanische Übertragungsvorrichtung (84) steuern kann.

8. Vorrichtung nach einem der Ansprüche 6 und 7, die wenigstens ein Schaltmodul verwendet, welches mit einem direkten Steuermodul (2) verbunden ist, das mindestens einen Elektromagneten zur automatischen Steuerung aufweist, dessen Spule von einem Schaltkreis versorgt wird, der mindestens einen zusätzlichen Kontakt (K₂) enthält, und mit einem indirekten Steuermodul (3), das mindestens eine Steuer- und/oder Schutzvorrichtung (77, 78, 79) aufweist, welche das Betätigungsorgan (11) für das Schaltmodul (1) beaufschlagt, mittels einer Potentialenergie-Auslösevorrichtung (73), dadurch gekennzeichnet, dass besagte Steuer- und/oder Schutzvorrichtung ein zusätzliches Steuerelement (83) aufweist, welches einem Dialogfenster (38) zugeordnet ist und besagten zusätzlichen Kontakt (K₂) mittels einer mechanischen Übertragungsvorrichtung (85) steuern kann.

9. Vorrichtung nach einem der vorhergehenden Ansprüche, dadurch gekennzeichnet, dass sie ein Schaltmodul (1) aufweist, dessen Schaltvorrichtung eine in zwei Teilen (101, 102) ausgeführte Stromzufuhr aufweist, mit zwei weiblichen Leitern (103, 104), die in einer der besagten Verbindungsflächen (113) enden und in die eingesteckt werden können:
eine leitende Brücke (105), welche die elektrische Kontinuierlichkeit zwischen den beiden Teilen (101, 102) ermöglicht, oder
zwei auf der Verbindungsfläche eines Steuermoduls (2, 3) vorgesehene Stifte (107, 108).

10. Vorrichtung nach einem der vorhergehenden Ansprüche, dadurch gekennzeichnet, dass die besagten Schaltmodule Mittel aufweisen zum Zusammenfügen durch Aufeinanderstapeln, derart, dass die Verbindungsflächen eines der Schaltmodule mit der Auflagefläche (8) eines anderen Schaltmoduls (1) verbunden wird, und dass in diesem Falle die besagten Steuermodule auf der Verbindungsfläche des oben auf dem Stapel befindlichen Schaltmoduls (1) angeordnet sind, und dass besagte Schaltmodule (1) Mittel zur mechanischen Verbindung ihrer beweglichen Organe aufweisen.

11. Vorrichtung nach Anspruch 1, dadurch gekennzeichnet, dass die besagten mechanischen Verbindungsmittel mit einer auf der Auflagefläche (8) der Schaltmodule (1) angebrachten Öffnung (120) versehen sind, die so angelegt ist, dass, nach beendeter Stapelbildung, der Drücker (11) eines der Module (1) besagte Öffnung (120) durchquert und gegen die beweglichen Organe (54) des direkt auf seine Verbindungsfläche montierten Schaltmoduls (1) zum Anschlag kommt.

## Claims

1. Variable composition switching device realisable by the assembly of modular elements and of at least one switch module (1) comprising a switching device controllable by switch gear (11) on which can be exerted an external control force, and at least one control and/or protection module (2, 3) comprising suitable means of operation (29, 30) to apply to the said switch gear (11) a control force, characterized in that:
the switch module (1) comprises a housing having at least:
two opposing junction faces (4, 5) against each of which can be assembled, by juxtaposition, the junction face of another identical switch module (1),
an assembly face (9) comprising an orifice (10) for passage or access to the said operating device (11) and, on both sides of this orifice (10), two assembly areas (12, 13) each fitted with fixing devices (14,15 - 18, 19) of a control and/or protection module, and
the control and/or protection modules (2, 3) each comprising a housing with at least one assembly face (25, 26) supplied with fixing devices (16, 17 - 21, 22) suitable for cooperating with the fixing devices (14, 15 - 18, 19) of one of the assembly areas (12, 13) so that in the fixed position of a control module (2, 3) on an assembly area (12, 13), the said operating devices (29, 30) are situated in line with the said switch gear (11).

2. Device according to claim 1, characterized in that the housing of the switching module also includes a support face (8) fitted with a device (23) for fixing the said module (1) onto a support structure (24).

3. Device according to claim 2, characterized in that the fixing device (23) and the said structure (24) are designed in such a way as to receive several switch modules (1) juxtaposed in relation to each other by two respective junction faces (4, 5).

4. Device according to one of the preceding claims, characterized in that it includes coupling devices (111) suitable for mechanically connecting the switch gear (11, 11') of several switch modules (1, 1'), assembled together by juxtaposition in such a way that the switching devices of these modules (1) can be operated simulationeously by one or more control modules (2, 3).

5. Device according to one of the preceding claims, characterized in that the fixing devices (18, 19 - 21, 22) provided on the fixing areas (12, 13) and on the control and/or protection modules (2, 3) consist of assembly latching devices.

6. Device according to one of the preceding claims, introducing at least one switch module (1) assembled with two control and/or protection modules (2, 3) one of which is equipped with at least one auxiliary control element (82, 83, 74) and the other being equipped with at least one auxiliary contact (K_{1,} K₂, K₃) suitable for being operated by the said auxiliary control element, characterized in that the housing of the said control and/or protection modules each comprise a dialogue face (32, 33) supplied with at least one dialogue window (34 to 39) giving access, according to the case, to the said auxiliary control element (82, 83, 74) or to the said auxiliary contact element (Kᵢ, K₂, K₃), and in that the disposition of the said control modules (2, 3) is such that when these modules are assembled on the two assembly areas (12, 13) of the housing of the switch module (1), the dialogue faces (32, 33) face each other and the corresponding dialogue windows (34 to 36 and 35 to 39) are in line with each other so as to be able to connect the said auxiliary control element (82, 83, 74) to the said auxiliary contact element (K_{1,} K₂, K₃) by means of a mechanical link (84, 85, 86) passing through the said dialogue windows.

7. Device according to claim 6, introducing at least one switch module (1) connected to a direct control module (2) comprising at least one automatic control electromagnet (61) whose coil is fed by a circuit comprising at least one auxiliary contact (Kᵢ) connected to a dialogue window (36), and to an indirect control module (3) comprising at least one control and/or protection device (77, 78, 79) acting on the operating device (11) of the switch module (1) by means of a potential energy release device (73), characterized in that the release device includes an auxiliary control element (74) connected to a dialogue window (39) and suitable for ensuring control of the said auxiliary contact (Kᵢ) by means of a mechanical transmission device (84).

8. Device according to one of claim 6 and 7, introducing at least one switch module connected to a direct control module (2) comprising at least one automatic control electromagnet whose coil is fed by a circuit comprising at least one auxiliary contact (K₂) and to an indirect control module (3) comprising at least one control and/or protection device (77, 78, 79) acting on the operating device (11) of the switch module (1) by means of a potential energy release device (73), characterized in that the said control and/or protection device includes an auxiliary control element (83) connected to a dialogue window (38) and suitable for ensuring the control of the said auxiliary contact (K₂) by means of a mechanical transmission device (85).

9. Device according to one of the preceding claims, characterized in that it includes a switch module (1) whose switching device comprises a power lead in two parts (101,102) with two female conductors (103, 104) entering one of the said assembly areas (13) and on which can be connected:
a conductor jumper link (105) ensuring electrical continuity between the said two parts (101, 102), or
two pins (107, 108) provided on the assembly face of a control module (2, 3).

10. Device according to one of the preceding claims, characterized in that the above-mentioned switch modules include devices enabling them to be assembled by stacking with the result that the assembly face of one of the switch modules is assembled on the support face (8) of another switch module (1), in that, in this case, the said control modules are mounted on the assembly face of the switch module (1) situated at the top of the stack, and in that the said switch modules (1) comprise devices for mechanically linking their moving armatures.

11. Device according to claim 1, characterized in that the above-mentioned mechanical linking devices include an orifice (120) provided on the support face (8) of the switch modules (1) and disposed in such a way that, once a stacking is effected, the thruster (11) of one of these modules (1) passes through this orifice (120) and comes to rest on the moving armature (54) of the switch module (1) mounted directly on its assembly face.
